# EUROPÄISCHE PATENTANMELDUNG

(11) **EP 1 609 967 A1**
(43) Veröffentlichungstag der Anmeldung: **28.12.2005**
(21) Anmeldenummer: 04090248.8
(22) Anmeldetag: 22.06.2004
(51) Int. Cl.: F02B 75/24, F02B 75/02

(54) **5-Takt Verbrennungsmotor**

(71) Anmelder: Stanojevic, Mica, 10315 Berlin (DE)
(72) Erfinder: Stanojevic, Mica, 10315 Berlin (DE)

(57) **Zusammenfassung**

5 Takt Verbrennungsmotor SMG.OSMO.

Kraftstoff Gemisch-Luft-Benzin, oder Gemisch-Luft-Gas. Verbrennungsmotor ermöglicht 5 Takte während einer Kurbelwellenumdrehung.

5 Takt Verbrennungsmotor besteht aus.

Gehäuse
Zylinder 1
   Einlaßventil Auslaßventil Kolben 1 Pleuel 1
Zylinder 2
   Einlaßventil Zündkerze Auslaßventil Kolben 2 Pleuel 2

Kurbelwelle Kurbelwange Lagern

Verdichter-Kompressor
Einlaßventil Druckventil Auslaßventil.
Seite 1.2.3.4.5.6.7.8.9.10.

5 Takt Verbrennungsmotor SMG.SMOK.

Kraftstoff Diesel.
Verbrennungsmotor ermöglicht 5 Takte während einer Kurbelwellenumdrehung.

5 Takt Verbrennungsmotor besteht aus.

Gehäuse
Zylinder 1
   Einlaßventil Auslaßventil Kolben 1 Pleuel 1
Zylinder 2
   Einlaßventil Einspritzdüse Auslaßventil Kolben 2 Pleuel 2

Kurbelwelle Kurbelwange Lagern

Verdichter-Kompressor
Einlaßventil Druckventil Auslaßventil.
Seite 11.12.13.14.15.16.17.18.19.20.

## Beschreibung

### 1. Takt

Ansaugen in Zylinder 1
Gemisch-Luft-Benzin,
oder Gemisch-Luft-Gas.
In Zylinder 1 Einlaßventil Geöffnet.
In Zylinder 1 Auslaßventil Geschlossen.
Kolben 1 in Zylinder 1
Bewegung in Richtung der Kurbelwelle.

### 2. Takt

Verdichten Gemisch und Ausschieben in Verdichter-Kompressor.
In Zylinder 1 Einlaßventil Geschlossen.
In Zylinder 1 Auslaßventil Geöffnet.
In Verdichter-Kompressor Einlaßventil Geöffnet.
In Verdichter-Kompressor Druckventil Geschlossen.
In Verdichter-Kompressor Auslaßventil Geöffnet.
In Zylinder 2 Einlaßventil Geöffnet.
In Zylinder 2 Auslaßventil Geschlossen.
Kolben 1 in Zylinder 1
Bewegung in Richtung Ventile.

### 3. Takt

Ansaugen in Zylinder 2 Verdichtete Gemisch von Verdichter-Kompresspr.
In Zylinder 2 Auslaßventil Geschlossen.
In Zylinder 2 Einlaßventil Geöffnet.
In Verdichter-Kompressor Auslaßventil Geöffnet.
In Verdichter-Kompressor Druckventil Geschlossen.
In Verdichter-Kompressor Einlaßventil Geöffnet.
In Zylinder 1 Auslaßventil Geöffnet.
In Zylinder 1 Einlaßventil Geschloessen.
Kolben 2 in Zylinder 2
Bewegung in Richtung Kurbelwelle.

### 4. Takt

Arbeitstakt.
In Zylinder 2 Einlaßventil Geschlossen.
In Zylinder 2 Auslaßventil Geschlossen.
Elektrische-Zündkerze entzündet, Gemisch in Zylinder 2
Es verbrennt (verpufft)
Verbrennungsprozeß entstehenden Gase in Zylinder 2
treiben den Kolben 2 nach unten und vollbringen damit Arbeit.
Kolben 2 in Zylinder 2
Bewegung in Richtung der Kurbelwelle.

### 5. Takt

Ausstoßen aus Zylinder 2
Die Abgase werden aus dem Zylinder 2 gedrikt.
In Zylinder 2 Einlaßventil Geschlossen.
In Zylinder 2 Auslaßventil Geöffnet.
Kolben 2 in Zylinder 2
Bewegung in Richtung Zündkerze.
Die heißen Abgase Verlassen den Motor in Richtung Auspuff.

### 1. Takt

Ansaugen in Zylinder 1 Luft.
In Zylinder 1 Einlaßventil Geöffnet.
In Zylinder 1 Auslaßventil Geschlossen.
Kolben 1 in Zylinder 1
Bewegung in Richtung der Kurbelwelle.

### 2. Takt

Verdichten Luft und Ausschieben in Verdichter-Kompressor.
In Zylinder 1 Einlaßventil Geschlossen.
In Zylinder 1 Auslaßventil Geöffnet.
In Verdichter-Kompressor Einlaßventil Geöffnet.
In Verdichter-Kompressor Druckventil Geschlossen.
In Verdichter-Kompressor Auslaßventil Geöffnet.
In Zylinder 2 Einlaßventil Geöffnet.
In Zylinder 2 Auslaßventil Geschlossen.
Kolben 1 in Zylinder 1
Bewegung in Richtung Ventile.

### 3. Takt

Ansaugen in Zylinder 2
Verdichtete Luft von Verdichter-Kompressor.
In Zylinder 2 Auslaßventil Geschlossen.
In Zylinder 2 Einlaßventil Geöffnet.
In Verdichter-Kompressor Auslaßventil Geöffnet.
In Verdichter-Kompressor Druckventil Geschlossen.
In Verdichter-Kompressor Einlaßventil Geöffnet.
In Zylinder 1 Auslaßventil Geöffnet.
In Zylinder 1 Einlaßventil Geschlossen.
Kolben 2 in Zylinder 2
Bewegung in Richtung Kurbelwelle.

### 4. Takt

Arbeitstakt.
In Zylinder 2 Einlaßventil Geschlossen.
In Zylinder 2 Auslaßventil Geschlossen.
Einspritzen von Kraftstoff, Einspritzdüse, Entzünden und Ausdehnen.
Verbrennungsprozeß entstehenden Gase in Zylinder 2 treiben den Kolben 2 nach unten und vollbringen damit Arbeit.
Kolben 2 in Zylinder 2 Bewegung im Richtung der Kurbelwelle.

### 5. Takt

Ausstoßen aus Zylinder 2
Die Abgase werden aus dem Zylinder 2 gedrikt.
In Zylinder 2 Einlaßventil Geschlossen.
In Zylinder 2 Auslaßventil Geöffnet.
Kolben 2 in Zylinder 2
Bewegung in Richtung Einspritzdüse.
Die heißen Abgase verlassen den Motor in Richtung Auspuff.

## Patentansprüche

**5.** Takt Motor.SMG.OSMO.
Stanojevic Mica.29.9.1948.
5 Takt Verbrennungsmotor SMG.OSMO.
Kraftstoff Gemisch-Luft-Benzin, oder Gemisch-Luft-Gas.
Verbrennungsmotor ermöglicht fünf Takte während einer Kurbelwellenumdrehung.
5 Takt Motor.SMG.SMOK.
Stanojevic Mica.29.9.1948.
5 Takt Verbrennungsmotor SMG.SMOK. Kraftstoff Diesel.
Verbrennungsmotor ermöglicht fünf Takte während einer Kurbelwellenumdrehung.
